# EUROPÄISCHE PATENTANMELDUNG

(11) **EP 4 671 469 A1**
(43) Veröffentlichungstag der Anmeldung: **31.12.2025**
(21) Anmeldenummer: 25183384.4
(22) Anmeldetag: 17.06.2025
(51) Int. Cl.: E05B 3/06

(54) **TÜRDRÜCKERGARNITUR, TÜRDRÜCKERSATZ UND MONTAGEVERFAHREN**

(30) Priorität: 25.06.2024 DE 102024117909
(71) Anmelder: Karcher GmbH, 74906 Bad Rappenau (DE)
(72) Erfinder: BOYD, Michael, 64760 Oberzent (DE); WACKER, Janosch, 74924 Neckarbischofsheim (DE)
(74) Vertreter: BRP Renaud & Partner mbB Rechtsanwälte Patentanwälte Steuerberater

(57) **Zusammenfassung**

Die Erfindung betrifft eine Türdrückergarnitur (2) für einen Türdrückersatz (1) zum Betätigen eines Türschlosses (49) einer Tür (48), mit einem Türdrücker (4), der koaxial zu einer Schwenkachse (8) des Türdrückers (2) eine Mehrkantaufnahme (12) zum Aufnehmen eines Mehrkantstifts (7) aufweist, mit einer Abdeckkappe (6) und einer Positionierplatte (9), die am Türdrücker (4) bezüglich der Schwenkachse (8) drehbar und axialfest angeordnet sind, mit einer Feder (10), die sich bezüglich der Schwenkachse (8) in einer Umfangsrichtung (13) einerseits am Türdrücker (4) und andererseits an der Positionierplatte (9) abstützt und die den Türdrücker (4) in der Umfangsrichtung (13) in eine unbetätigte Ausgangsstellung vorspannt, mit einem Anschlagring (11), der bezüglich der Schwenkachse (8) drehfest mit dem Türdrücker (4) verbunden ist und der einen die Ausgangsstellung definierenden ersten Anschlag (14) aufweist, und mit einer Montageplatte (5), die bezüglich der Schwenkachse (8) drehfest und axialfest an der Tür festlegbar ist.

Eine rasche Montage bei geringem Kraftaufwand lässt sich erreichen, wenn die Abdeckkappe (6) mittels eines Bajonettverschlusses (17) an der Montageplatte (3) bezüglich der Schwenkachse (8) axialfest festgelegt ist, wobei die Positionierplatte (9) bezüglich der Schwenkachse (8) drehfest an der Montageplatte (5) festgelegt ist.

## Beschreibung

Die vorliegende Erfindung betrifft eine Türdrückergarnitur für einen Türdrückersatz zum Betätigen eines Türschlosses einer Tür, gemäß dem Oberbegriff des Anspruchs 1. Die Erfindung betrifft außerdem einen mit einer derartigen Türdrückergarnitur ausgestatteten Türdrückersatz sowie ein Verfahren zum Montieren einer derartigen Türdrückergarnitur bzw. eines derartigen Türdrückersatzes an einer Tür.

Eine gattungsgemäße Türdrückergarnitur ist aus der EP 2 182 144 B1 bekannt und umfasst einen Türdrücker, der koaxial zu einer Schwenkachse des Türdrückers eine Mehrkantaufnahme zum Aufnehmen eines Mehrkantstifts aufweist. Die Türdrückergarnitur ist außerdem mit einer Abdeckkappe, die am Türdrücker bezüglich der Schwenkachse drehbar und axialfest angeordnet ist, sowie mit einer Positionierplatte ausgestattet, die am Türdrücker bezüglich der Schwenkachse drehbar und axialfest angeordnet ist. Des Weiteren ist ein Anschlagring vorgesehen, der bezüglich der Schwenkachse drehfest mit dem Türdrücker verbunden ist und der einen eine unbetätigte Ausgangsstellung des Türdrückers in einer auf die Schwenkachse bezogenen Umfangsrichtung definierenden ersten Anschlag aufweist. Schließlich weist die Türdrückergarnitur eine Montageplatte auf, die bezüglich der Schwenkachse drehfest und axialfest an der Tür festlegbar ist und die das eine von Einbuchtung und Ausbuchtung eines Bajonettverschlusses aufweist. Bei der bekannten Türdrückergarnitur weist die Montageplatte die Ausbuchtung des Bajonettverschlusses auf. Die zugehörige Einbuchtung ist bei der bekannten Türdrückergarnitur an der Positionierplatte ausgebildet. Des Weiteren ist bei der bekannten Türdrückergarnitur die Positionierplatte drehfest mit der Abdeckkappe verbunden. Außerdem weist die bekannte Türdrückergarnitur eine Feder auf, die sich bezüglich der Schwenkachse in einer Umfangsrichtung einerseits am Türdrücker und andererseits an der Positionierplatte abstützt und die, insbesondere bei an einer Tür montiertem Türdrückersatz, den Türdrücker in der Umfangsrichtung in die unbetätigte Ausgangsstellung vorspannt.

Die gattungsgemäße Türdrückergarnitur lässt sich vergleichsweise rasch montieren, da sie eine zweiteilige Baugruppe bildet. Die Abdeckkappe, die Positionierplatte, die Feder und der Anschlagring sind bereits am Türdrücker montiert, sodass der Türdrücker mit diesen Komponenten eine Montageeinheit bildet, die ein erstes Teil der Baugruppe repräsentiert. Die Montageplatte repräsentiert einen zweiten Teil der Baugruppe. Zum Montieren der Türdrückergarnitur muss der Monteur (männlich/weiblich/divers) zunächst die Montageplatte an der Tür montieren, wobei dies koaxial zum vorab an der Tür montiertem Mehrkantstift erfolgt. Danach steckt der Monteur die Montageeinheit mit dem Türdrücker auf den Mehrkantstift, derart, dass der Mehrkantstift in die Mehrkantaufnahme axial eindringt. Zum Festlegen des Türdrückers an der Montageplatte, also quasi zum Verheiraten der beiden Teile der Baugruppe muss der Monteur die Positionierplatte bezüglich des Türdrückers so ausrichten, dass die Einbuchtung und die Ausbuchtung des Bajonettverschlusses für eine Offenstellung des Bajonettverschlusses axial miteinander in Eingriff gebracht werden können. Hierzu muss die Positionierplatte entgegen der Vorspannung der Feder gegenüber dem Türdrücker verdreht werden. Da die Positionierplatte drehfest mit der Abdeckkappe verbunden ist. Der Monteur muss demnach die Abdeckkappe relativ zum Türdrücker verdrehen und anschließend bei der gewünschten Ausrichtung von Einbuchtung und Ausbuchtung des Bajonettverschlusses den Türdrücker final auf den Mehrkantstift aufdrücken. Anschließend kann der Monteur die Abdeckkappe loslassen. Die Feder treibt dann die Positionierplatte wieder in die Ausgangsstellung zurück, wodurch der Bajonettverschluss seine Schließstellung einnimmt. Gleichzeitig wird dadurch auch die Abdeckkappe relativ zum Türdrücker verdreht. Hierdurch ergibt sich eine schnell durchführbare Montage für die Türdrückergarnitur.

Es hat sich jedoch herausgestellt, dass die Montage der bekannten Türdrückergarnitur mit einem vergleichsweise hohen Krafteinsatz für den Monteur verbunden ist, da in jedem Fall die Abdeckkappe gegen die Rückstellkraft der Feder verdreht werden muss, um die Offenstellung des Bajonettverschlusses zu erzeugen, also die Positionierplatte gegenüber der Montageplatte so zu verdrehen, dass Einbuchtung und Ausbuchtung des Bajonettverschlusses miteinander axialen Eingriff gebracht werden können. Für eine angenehme Haptik der Türdrückergarnitur im montierten Zustand ist die Rückstellkraft der Feder vergleichsweise groß. Für einen Nutzer (männlich/weiblich/divers) des Türdrückers lässt sich das zum Drehen bzw. Niederdrücken des Türdrückers erforderliche Drehmoment bequem über den Türdrücker einleiten. Ein entsprechendes Gegenmoments wird über die fest mit der Tür verbundene Montageplatte auf die Tür übertragen und von der Tür abgestützt. Beim Montieren muss der Monteur dieses Gegenmoment zum Verdrehen der Abdeckkappe relativ zum Türdrücker manuell in die Abdeckkappe einleiten. Da die Abdeckkappe vergleichsweise klein ist, steht hierzu nur ein vergleichsweise kleiner Hebelarm zur Verfügung, wodurch die vom Monteur aufzubringende Kraft entsprechend groß ist. Wenn auf einer Baustelle mehrere Dutzend oder sogar mehr als einhundert Türdrückergarnitur montiert werden müssen, ist dies für den Monteur extrem anstrengend und ermüdend.

Eine ähnliche Türdrückergarnitur ist auch aus der EP 2 840 203 A1 bekannt.

Aus der EP 1 683 933 B1 ist eine Klemmeinrichtung bekannt, mit deren Hilfe ein Mehrkantstift in einer Mehrkantaufnahme eines Türdrückers festlegbar ist. Weitere Klemmeinrichtungen dieser Art sind aus der DE 10 2022 120 478 A1 und aus der DE 10 2021 107 252 A1 bekannt.

Die vorliegende Erfindung beschäftigt sich mit dem Problem, für eine Türdrückergarnitur der vorstehend beschriebenen Art bzw. für einen damit ausgestatteten Türdrückersatz bzw. für ein Verfahren zum Montieren einer derartigen Türdrückergarnitur bzw. für ein Verfahren zum Montieren eines derartigen Türdrückersatzes eine verbesserte Ausführungsform anzugeben, die sich insbesondere durch einen reduzierten Kraftaufwand während der Montage auszeichnet, während gleichzeitig eine rasche Montage durchführbar ist.

Dieses Problem wird erfindungsgemäß durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, die mithilfe des Bajonettverschlusses erzeugte Verriegelungsfunktion und die mithilfe der Feder erzeugte Vorspannfunktion voneinander zu trennen, sodass die Drehverstellung, die zum Überführen des Bajonettverschlusses in dessen Schließstellung ohne Wechselwirkung mit der Feder durchführbar ist. Damit muss der Monteur beim Montieren der Türdrückergarnitur zum Erzeugen der Offenstellung des Bajonettverschlusses bzw. zum Ausrichten von Einbuchtung und Ausbuchtung des Bajonettverschlusses keine Kraft entgegen der Rückstellkraft der Feder aufbringen. Damit kann der Monteur mit wenig Krafteinsatz und weitestgehend ermüdungsfrei auch eine große Anzahl an Türdrückergarnitur montieren. Bemerkenswert ist dabei, dass die Montage der erfindungsgemäßen Türdrückergarnitur nach wie vor rasch durchführbar ist.

Im Einzelnen schlägt die Erfindung vor, dass die Abdeckkappe relativ zur Positionierplatte um die Schwenkachse drehbar am Türdrücker angeordnet ist und dass die Abdeckkappe das andere von Einbuchtung und Ausbuchtung des Bajonettverschlusses aufweist, sodass die Abdeckkappe mittels des Bajonettverschlusses an der Montageplatte bezüglich der Schwenkachse axialfest festgelegt ist oder festlegbar ist, und dass die Positionierplatte bezüglich der Schwenkachse drehfest an der Montageplatte festgelegt ist oder festlegbar ist. Im montierten Zustand der Türdrückergarnitur ist die Positionierplatte drehfest an der Montageplatte festgelegt, wodurch die Rückstellkraft der Feder über die Positionierplatte auf die Montageplatte und von dieser auf die Tür übertragen werden kann. Die Abdeckkappe lässt sich relativ zum Türdrücker und relativ zur Positionierplatte verdrehen und somit auch relativ zu Montageplatte verdrehen, ohne dass sich dabei die Positionierplatte mit verdrehen muss. Da die Positionierplatte über die Feder am Türdrücker abgestützt ist und die Verdrehung der Abdeckkappe relativ zum Türdrücker und relativ zur Positionierplatte erfolgt, wirkt sich die Verdrehung der Abdeckkappe nicht auf die Feder aus und kann damit unabhängig von der Federkraft erfolgen.

Ein Bajonettverschluss ist zum axialen Verbinden von zwei Komponenten konfiguriert und zeichnet sich dadurch aus, dass zum Herstellen der axialen Verbindung die beiden Komponenten zunächst in einer Offenstellung des Bajonettverschlusses axial ineinandergesteckt werden und anschließend zueinander verdreht werden, um eine Schließstellung des Bajonettverschlusses zu erzeugen. Hierdurch wird ein formschlüssiger Eingriff durch die Elemente des Bajonettverschlusses erzeugt. Diese Elemente sind eine Einbuchtung an der einen Komponente und eine auch dazu komplementäre Ausbuchtung an der anderen Komponente. Die Ausbuchtung kann durch wenigstens einen radial abstehenden Vorsprung gebildet sein. Die Einbuchtung kann durch wenigstens eine zum jeweiligen Vorsprung passende Vertiefungen gebildet sein, die einen Axialabschnitt zum axialen Ineinanderstecken der beiden Komponenten und einen Umfangsabschnitt zum Verdrehen der beiden Komponenten aufweist.

Im vorliegenden Zusammenhang entspricht eine "Konfiguration" einer "Ausgestaltung" und/oder einer "Einrichtung", so dass die Formulierung "so konfiguriert, dass" gleichbedeutend ist mit der Formulierung "so ausgestaltet, dass" und/oder "so eingerichtet, dass".

Entsprechend einer vorteilhaften Ausführungsform kann der Bajonettverschluss mit einer Raste ausgestattet sein, die eine Schließstellung des Bajonettverschlusses sichert, wobei in der Schließstellung des Bajonettverschlusses die Abdecckappe und damit die durch den Türdrücker gebildete Montageeinheit axialfest an der Montageplatte festgelegt ist. Die Raste bewirkt nun, dass die Abdeckkappe in der Schließstellung des Bajonettverschlusses an der Montageplatte bezüglich der Schwenkachse drehfest festgelegt ist. Mit anderen Worten, die Raste verhindert ein Öffnen des Bajonettverschlusses.

Gemäß einer vorteilhaften Weiterbildung kann vorgesehen sein, dass die Raste eine Klinke, die an der Montageplatte ausgebildet und bezüglich der Schwenkachse radial federelastisch konfiguriert ist, und eine Rastöffnung aufweist, die an der Abdeckkappe ausgebildet ist und in die die Klinke zum Sichern der Abdecckappe gegen ein Verdrehen gegenüber der Montageplatte bezüglich der Schwenkachse radial eingreift. Eine derartige Konfiguration zeichnet sich durch eine hohe Zuverlässigkeit und Stabilität aus. Des Weiteren lassen sich Klinke und Rastöffnung besonders einfach so aufeinander abstimmen, dass durch die Rastöffnung hindurch die Klinke zum Entriegeln bzw. Entsichern der Abdecckappe betätigt werden kann, nämlich radial nach innen gedrückt werden kann, wodurch es möglich ist, die Abdeckkappe zum Öffnen des Bajonettverschlusses wieder zu verdrehen. Insbesondere können dabei Klinke und Rastöffnung so auf einander abgestimmt sein, dass ein Entriegeln des Bajonettverschlusses nur mithilfe eines Werkzeugs möglich ist, insbesondere nicht manuell durchführbar ist.

Durch die Sicherung der Abdeckkappe in der Schließstellung des Bajonettverschlusses wird einerseits ein ungewolltes Öffnen des Bajonettverschlusses verhindert. Andererseits kann dadurch auch ein unerwünschtes Entfernen der Türdrückergarnitur von der Tür verhindert werden.

Zweckmäßig kann die Montageplatte als Kunststoffteil konfiguriert sein. Insbesondere kann die Klinke durch einen integralen Abschnitt der Montageplatte gebildet sein. Damit lässt sich die Klinke besonders einfach an der Montageplatte ausformen.

Gemäß einer vorteilhaften Ausführungsform kann vorgesehen sein, dass die Einbuchtung des Bajonettverschlusses an der Montageplatte ausgebildet ist, während die Ausbuchtung des Bajonettverschlusses an der Abdeckkappe ausgebildet ist. Bei der Konfiguration der Montageplatte als Kunststoffteil lässt sich die Einbuchtung besonders einfach während des Herstellungsvorgangs der Montageplatte realisieren. Die Abdeckkappe kann zweckmäßig ein Metallbauteil sein, an dem sich die Ausbuchtung einfach erzeugen lässt.

Besonders vorteilhaft ist eine Ausführungsform, bei welcher der Bajonettverschluss so konfiguriert ist, dass eine Drehbewegung der Abdeckkappe bezüglich der Schwenkachse relativ zur Montageplatte eine Axialbewegung der Abdecckappe bezüglich der Schwenkachse relativ zur Montageplatte erzwingt und insbesondere die Abdeckkappe bezüglich der Schwenkachse axial mit der Montageplatte verspannt. Diese Kinematik kann beispielsweise durch eine Steigung im Umfangsabschnitt der Einbuchtung erzeugt werden. Hierdurch wird erreicht, dass beim Verschließen des Bajonettverschlusses für die Abdeckkappe und damit für die gesamte mit dem Türdrücker gebildete Montageeinheit eine vorbestimmte Relativlage bezüglich der Montageplatte eingestellt wird. Insbesondere können dadurch sämtliche Herstellungstoleranzen eliminiert werden.

Gemäß einer vorteilhaften Ausführungsform kann vorgesehen sein, dass die Positionierplatte zum drehfesten Festlegen der Positionierplatte an der Montageplatte einen oder mehrere Vorsprünge aufweist, die jeweils in eine dazu komplementäre Vertiefung bezüglich der Schwenkachse axial eingreifen, die an der Montageplatte ausgebildet ist. Hierdurch wird durch Formschluss eine zuverlässige und stabile Drehmomentübertragung zwischen Positionierplatte und Montageplatte erreicht, um beim Drehen oder Niederdrücken des Türdrückers die Rückstellkraft der Feder über die Positionierplatte und die Montageplatte an der Tür abstützen zu können.

Gemäß einer vorteilhaften Ausführungsform kann die Positionierplatte randseitig wenigstens eine bezüglich der Schwenkachse radiale Aussparung aufweisen, die sich in der Umfangsrichtung zwischen einem ersten Endanschlag und einem zweiten Endanschlag erstreckt. Die Abdeckkappe kann mit wenigstens einem Nocken ausgestattet sein, der radial in die Aussparung eingreift, derart, dass eine Drehverstellung bezüglich der Schwenkachse zwischen der Abdeckkappe und der Positionierplatte durch die beiden Endanschläge begrenzt ist. Damit wird erreicht, dass die Abdeckkappe nicht beliebig bezüglich der Positionierplatte um die Schwenkachse verdrehbar ist, sondern nur innerhalb eines durch die beiden Endanschläge der jeweiligen Aussparung definierten Drehwinkelbereichs. Hierdurch lässt sich insbesondere für die Montage das Auffinden der Offenstellung des Bajonettverschlusses vereinfachen, in der die Einbuchtung und die Ausbuchtung axial in Eingriff bringbar sind, so dass dann der Bajonettverschluss in die Schließstellung überführbar ist.

Zweckmäßig kann vorgesehen sein, dass die Abdeckkappe relativ zur Positionierplatte zwischen einer ersten Endstellung, in der die Einbuchtung und die Ausbuchtung des Bajonettverschlusses axial miteinander in Eingriff bringbar sind, und einer zweiten Endstellung verdrehbar ist, in welcher der Bajonettverschluss seine Schließstellung einnimmt. Dabei ist vorgesehen, dass der Nocken in der ersten Endstellung am ersten Endanschlag anliegt und in der zweiten Endstellung am zweiten Endanschlag anliegt. Auf diese Weise wird durch die gezielte Dimensionierung der jeweiligen radialen Aussparung an der Positionierplatte die Vertretbarkeit der Abdeckkappe so vorgegeben, dass in der ersten Endstellung der Bajonettverschluss seine Offenstellung aufweist, sodass die Einbuchtung und die Ausbuchtung axial miteinander in Eingriff gebracht werden können, während in der zweiten Endstellung die Schließstellung des Bajonettverschlusses vorliegt, wodurch der Türdrücker ordnungsgemäß montiert ist.

Entsprechend einer vorteilhaften Ausführungsform kann die Mehrkantaufnahme eine Aufnahmeöffnung, einen die Aufnahmeöffnung koaxial zur Schwenkachse einfassenden Aufnahmebereich und eine in die Aufnahmeöffnung bezüglich der Schwenkachse axial eingesetzte Klemmhülse aufweisen, die der Mehrkantstift bezüglich der Schwenkachse axial einsteckbar ist. Zweckmäßig kann die Klemmhülse so konfiguriert sein, dass beim Einstecken des Mehrkantstifts in die Klemmhülse die Klemmhülse zwischen dem Mehrkantstift und dem Aufnahmebereich geklemmt wird und der Mehrkantstift im Aufnahmebereich durch Klemmkraft axial gehalten ist. Durch die Verwendung einer derartigen Klemmhülse kann insbesondere auf formschlüssige Verbindungsmittel, wie zum Beispiel eine Schraube, insbesondere eine Madenschraube, verzichtet werden. Auf diese Weise vereinfacht sich der Montagevorgang.

Die Klemmhülse besitzt einen Innenquerschnitt, der komplementär zum Außenquerschnitt des Mehrkantstifts geformt ist. Üblicherweise handelt es sich beim Mehrkantstift um einen Vierkantstift, der insbesondere einen im Wesentlichen quadratischen Querschnitt aufweist.

Gemäß einer vorteilhaften Ausführungsform kann die Klemmhülse auf ihrer radialen Innenseite, die einer radialen Außenseite des Mehrkantstifts zugewandt ist, zumindest eine Längserhebung aufweisen, die sich axial erstreckt und radial nach innen vorsteht. Diese Längserhebung kommt beim Einstecken des Mehrkantstifts in die Klemmhülse mit dem Mehrkantstift in Kontakt und kann die Klemmwirkung erzeugen bzw. verstärken. Die Klemmwirkung zwischen dem Mehrkantstift und dem Aufnahmebereich wird durch eine Verformung der Klemmhülse erzeugt. Die Verformung der Klemmhülse wird beim Einstecken des Mehrkantstifts in die Klemmhülse erzeugt. Insbesondere kann dabei vorgesehen sein, dass die Klemmhülse zum Erzeugen der Klemmkraft elastisch und/oder plastisch verformt wird. Die Verformung der Klemmhülse, insbesondere die plastische Verformung der Klemmhülse, findet dabei bevorzugt im Bereich der jeweiligen Längserhebung statt. Insbesondere kann die Klemmhülse ein Kunststoffbauteil sein.

Gemäß einer vorteilhaften Ausführungsform kann der Türdrücker einen koaxial zur Schwenkachse verlaufenden, die Mehrkantaufnahme aufweisenden Lagerabschnitt und einen quer vom Lagerabschnitt abstehenden Griffabschnitt aufweisen. Der Griffabschnitt kann als niederdrückbarer Bügel oder als drehbarer Knauf konfiguriert sein.

Entsprechend einer vorteilhaften Ausführungsform kann die Türdrückergarnitur eine Feder aufweisen, die sich bezüglich der Schwenkachse in der Umfangsrichtung einerseits am Türdrücker und andererseits an der Positionierplatte abstützt und die, insbesondere bei an einer Tür montiertem Türdrückersatz, den Türdrücker in der Umfangsrichtung in die unbetätigte Ausgangsstellung vorspannt. Insbesondere bei an der Tür montiertem Türdrückersatz kann der Türdrücker durch die Feder im unbetätigten Zustand selbsttätig die vordefinierte Ausgangsstellung einnehmen, was eine qualitativ hochwertige Anmutung und eine verbesserte Nutzerfreundlichkeit erzeugt.

Gemäß einer vorteilhaften Ausführungsform kann die Positionierplatte einen Anschlagnocken aufweisen, der in der Ausgangsstellung des Türdrückers am ersten Anschlag des Anschlagrings anliegt. Damit drückt die Feder die Positionierplatte mit dem Anschlagnocken gegen den ersten Anschlag des Anschlagrings. Dadurch ist eine vorbestimmte Vorspannung eingestellt, die im montierten Zustand der Türdrückergarnitur vom Nutzer aufgebracht werden muss, um den Türdrücker niederdrücken oder drehen zu können.

Am Anschlagnocken der Positionierplatte kann sich zweckmäßig auch die Feder abstützen, wodurch der Anschlagnocken eine Doppelfunktion erhält.

Besonders vorteilhaft ist eine Ausführungsform, bei welcher der Anschlagring einen zweiten Anschlag aufweist, der eine die Schwenkbetätigung des Türdrückers begrenzende Betätigungsstellung definiert, wobei der Anschlagnocken in der Betätigungsstellung am zweiten Anschlag anliegt. Durch den zweiten Anschlag ist die Drehbetätigung des Türdrückers begrenzt, wodurch ein Überdrücken und damit eine übermäßige Verformung der Feder verhindert werden kann.

Ein erfindungsgemäßer Türdrückersatz, der zum Betätigen eines Türschlosses einer Tür vorgesehen ist, umfasst eine erste Türdrückergarnitur und eine zweite Türdrückergarnitur, die jeweils einen Türdrücker, eine Montageplatte und eine Abdeckkappe aufweisen, wobei die erste Türdrückergarnitur gemäß der vorstehend beschriebenen Art ausgestaltet ist, während die zweite Türdrückergarnitur den Mehrkantstift aufweist, der mit dem Türdrücker der zweiten Türdrückergarnitur drehfest und axialfest verbunden ist. Die Montageplatte der ersten Türdrückergarnitur ist durch die Tür hindurch an der Montageplatte der zweiten Türdrückergarnitur befestigbar oder befestigt.

Ein erfindungsgemäßes Montageverfahren zum Montieren einer Türdrückergarnitur der vorstehend beschriebenen Art zeichnet sich dadurch aus, dass zunächst die Montageplatte an der Tür koaxial zu einem Mehrkantstift angebracht wird, und dass der Türdrücker auf den Mehrkantstift so aufgesteckt wird, dass der Mehrkantstift in die Mehrkantaufnahme eindringt. In der Ausgangsstellung des Türdrückers wird beim Bajonettverschluss die Einbuchtung mit der Ausbuchtung in Eingriff gebracht. Außerdem wird in der Ausgangsstellung des Türdrückers die Positionierplatte drehfest an der Montageplatte festgelegt. Anschließend wird die Abdeckkappe um die Schwenkachse verdreht, derart, dass der Bajonettverschluss in seine Schließstellung verstellt wird. Bei Erreichen der Schließstellung des Bajonettverschlusses ist die Türdrückergarnitur vollständig montiert.

Sofern der Bajonettverschluss mit der Raste ausgestattet ist, wird dem Monteur das Erreichen der Schließstellung durch ein hörbares und/oder fühlbares Einrasten der Raste signalisiert.

Ein Verfahren zum Montieren des Türdrückersatzes an einer Tür, die eine erste Türseite und eine von der ersten Türseite abgewandte zweite Türseite aufweist, beinhaltet in einem ersten Schritt die Montage der zweiten Türdrückergarnitur auf der zweiten Türseite an der Tür, derart, dass der Mehrkantstift die Tür durchdringt und an der ersten Türseite vorsteht. Im Anschluss daran wird die erste Türdrückergarnitur auf der ersten Türseite an der Tür montiert. Die Montage der ersten Türdrückergarnitur erfolgt wie vorstehend beschrieben, wobei zunächst die Montageplatte der ersten Türdrückergarnitur durch die Tür hindurch an der Montageplatte der zweiten Türdrückergarnitur befestigt wird. Anschließend wird der Türdrücker der ersten Türdrückergarnitur auf den Mehrkantstift so aufgesteckt, dass der Mehrkantstift in die Mehrkantaufnahme eindringt. In der Ausgangsstellung des Türdrückers wird beim Bajonettverschluss die Einbuchtung mit der Ausbuchtung in Eingriff gebracht. Außerdem wird in der Ausgangsstellung des Türdrückers die Positionierplatte drehfest an der Montageplatte festgelegt. Anschließend und abschließend wird die Abdeckkappe um die Schwenkachse verdreht, derart, dass der Bajonettverschluss in seine Schließstellung verstellt wird.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der Erfindung zu verlassen. Vorstehend genannte und nachfolgend noch zu nennende Bestandteile einer übergeordneten Einheit, wie z.B. einer Einrichtung, einer Vorrichtung oder einer Anordnung, die separat bezeichnet sind, können separate Bauteile bzw. Komponenten dieser Einheit bilden oder integrale Bereiche bzw. Abschnitte dieser Einheit sein, auch wenn dies in den Zeichnungen anders dargestellt ist.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Figur 1: eine isometrische Ansicht eines Türdrückersatzes mit zwei Türdrückergarnituren,
- Figur 2: eine auseinandergezogene isometrische Ansicht des Türdrückersatzes aus Figur 1,
- Figur 3: eine auseinandergezogene isometrische Ansicht des Türdrückersatzes wie in Figur 2, jedoch in einer anderen Blickrichtung,
- Figur 4: eine auseinandergezogene isometrische Ansicht des Türdrückersatzes wie in Figur 2, jedoch mit mehr Details,
- Figur 5: eine isometrische Ansicht der einen Türdrückkehrgarnitur mit separater Montageplatte,
- Figur 6: eine Ansicht wie in Figur 5, jedoch mit einer geänderten Blickrichtung für die Montageplatte,
- Figur 7: ein Längsschnitt der Türdrückergarnitur im Bereich der Montageplatte,
- Figur 8: eine isometrische Ansicht einer Positionierplatte,
- Figur 9: eine isometrische Ansicht einer Klemmhülse,
- Figur 10: eine teilweise geschnittene isometrische Ansicht der Türdrückergarnitur,
- Figur 11: eine teilweise geschnittene Ansicht des Türdrückersatzes,
- Figur 12: eine isometrische Ansicht auf eine Vorderseite der Montageplatte,
- Figur 13: eine Ansicht wie in Figur 12, jedoch in einer anderen Blickrichtung,
- Figur 14: eine isometrische Ansicht auf eine Rückseite der Montageplatte,
- Figur 15: eine isometrische Ansicht einer Abdeckkappe,
- Figur 16: eine Schnittansicht der Türdrückergarnitur im Bereich der Abdecckappe.

Entsprechend den Figuren 1 bis 4 umfasst ein Türdrückersatz 1, der zum Betätigen eines in Figur 11 mit unterbrochener Linie symbolisch angedeuteten Türschlosses 49 einer ebenfalls in Figur 11 mit unterbrochener Linie angedeuteten Tür 48 konfiguriert ist, eine erste Türdrückergarnitur 2 und eine zweite Türdrückergarnitur 3, die jeweils einen Türdrücker 4, eine Montageplatte 5 und eine Abdeckkappe 6 aufweisen. Die zweite Türdrückergarnitur 3 ist außerdem mit einem Mehrkantstift 7 ausgestattet, der hier als Vierkantstift konfiguriert ist, der zweckmäßig einen quadratischen Querschnitt aufweist. Der Mehrkantstift 7 ist zumindest mit dem Türdrücker 4 der zweiten Türdrückergarnitur 3 bezüglich einer Schwenkachse 8 drehfest und axialfest verbunden. Beide Türdrücker 2, 3 sind um die Schwenkachse 8 verschwenkbar angeordnet.

Die Schwenkachse 8 definiert eine Axialrichtung, die sich parallel zur Schwenkachse 8 erstreckt. Die Schwenkachse 8 definiert dadurch auch eine Radialrichtung, die sich senkrecht zur Axialrichtung erstreckt und insbesondere senkrecht auf der Schwenkachse 8 steht. Außerdem definiert die Schwenkachse 8 eine Umfangsrichtung 13, die um die Schwenkachse 8 umläuft. Die Umfangsrichtung 13 ist in den Figuren durch einen Doppelpfeil angedeutet.

In dem in Figur 1 gezeigten montierten Zustand ist die Montageplatte 5 der ersten Türdrückergarnitur 2 durch die hier nicht gezeigte Tür hindurch an der Montageplatte 5 der zweiten Türdrückergarnitur 3 befestigt.

Nachfolgend wird die erste Türdrückergarnitur 2 näher beschrieben, die hierzu allgemein als Türdrückergarnitur 2 bezeichnet wird. Die zweite oder andere Türdrückergarnitur 3 kann identisch oder ähnlich oder anders konfiguriert sein als die Türdrückergarnitur 2. Die Türdrückergarnitur 2 ist für den Türdrückersatz 1 konfiguriert und umfasst wie erwähnt einen Türdrücker 4, eine Montageplatte 5, eine Abdeckkappe 6 und außerdem eine Positionierplatte 9, eine Feder 10 und einen Anschlagring 11.

Der Türdrücker 4 weist koaxial zur Schwenkachse 8 eine Mehrkantaufnahme 12 zum Aufnehmen des Mehrkantstifts 7 auf. Die Abdeckkappe 6 ist am Türdrücker 4 bezüglich der Schwenkachse 8 drehbar und axialfest angeordnet. Die Feder 10 dient zum Vorspannen des Türdrückers 4 in eine unbetätigte Ausgangsstellung in der Umfangsrichtung 13. Hierzu ist die Feder 10 in der Umfangsrichtung 13 einerseits am Türdrücker 4 und andererseits an der Positionierplatte 9 abgestützt. Der Anschlagring 11 ist bezüglich der Schwenkachse 8 drehfest mit dem Türdrücker 4 verbunden und weist einen die Ausgangsstellung definierenden ersten Anschlag 14 auf. Für die drehfeste Verbindung zwischen Anschlagring 11 und Türdrücker 4 wird hier exemplarisch dadurch erreicht, dass der Anschlagring 11 radial innen zwei Vorsprünge 15 aufweist, die radial nach innen vorstehen und im montierten Zustand in Axialschlitze 16 eingreifen, die am Türdrücker 4 ausgebildet sind.

Die Montageplatte 5 ist im montierten Zustand bezüglich der Schwenkachse 8 drehfest und axialfest an der Tür befestigt. Die hier gezeigte Türdrückergarnitur 2 weist außerdem einen Bajonettverschluss 17 auf, der eine Einbuchtung 18 und eine dazu komplementäre Ausbuchtung 19 aufweist. Der Bajonettverschluss 17 ist bei der hier vorgestellten Türdrückergarnitur 2 zwischen der Montageplatte 5 und der Abdeckkappe 6 ausgebildet. Dementsprechend weist die Montageplatte 5 das eine von Einbuchtung 18 und Ausbuchtung 19 auf, während die Abdecckappe 6 das andere von Einbuchtung 18 und Ausbuchtung 19 aufweist. Im hier gezeigten Beispiel weist die Montageplatte 5 die Einbuchtung 18 auf, während die Abdeckkappe 6 die Ausbuchtung 19 aufweist. Mithilfe des Bajonettverschlusses 17 lässt sich die Abdeckkappe 6 axialfest an der Montageplatte 5 festlegen. Die Positionierplatte 9 ist im montierten Zustand der Türdrückergarnitur 2 drehfest an der Montageplatte 5 festgelegt.

Wie sich insbesondere den Figuren 13 und 15 entnehmen lässt, kann der Bajonettverschluss 17 mit einer Raste 20 ausgestattet sein, die zum Sichern einer Schließstellung des Bajonettverschlusses 17 konfiguriert ist. In der Schließstellung ist die Abdeckkappe 6 an der Montageplatte 5 drehfest festgelegt. Dabei kann die Raste 20 gemäß den Figuren 13 und 15 eine an der Montageplatte 5 ausgebildete Klinke 21 und eine an der Abdeckkappe 6 ausgebildete Rastöffnung 22 aufweisen. Die Klinke 21 ist gemäß Figur 13 radial federelastisch konfiguriert und kann in die in Figur 15 gezeigte Rastöffnung 22 radial eingreifen, derart, dass dadurch die Abdeckkappe 6 gegen ein Verdrehen in der Umfangsrichtung 13 gegenüber der Montageplatte 5 durch Formschluss gesichert ist. Zweckmäßig kann die Montageplatte 5 als Kunststoffteil konfiguriert sein. Die Klinke 21 kann durch einen integralen Abschnitt der Montageplatte 5 gebildet sein. Die Rastöffnung 22 ist an einem Kragen 29 der Abdeckkappe 6 ausgebildet und als Durchgangsöffnung konfiguriert. Dadurch kann die Klinke 21 von außen betätigt werden, um die Sicherung bzw. Verriegelung aufzuheben. Zweckmäßig sind Klinke 21 und Rastöffnung 22 so konfiguriert, dass hierzu ein Werkzeug erforderlich ist.

Gemäß den Figuren 12 und 13 kann der Bajonettverschluss 17 bzw. kann die Einbuchtung 18 so konfiguriert sein, dass eine Drehbewegung der Abdeckkappe 6 um die Schwenkachse 8 eine Axialverstellung der Abdeckkappe 6 relativ zur Montageplatte 5 erzwingt und dadurch die Abdeckkappe 6 relativ zur Montageplatte 5 verstellt und insbesondere damit axial verspannt. Die Einbuchtung 18 weist gemäß den Figuren 12 und 13 zwei diametral gegenüberliegende Vertiefungen 44 auf, die jeweils einen Axialabschnitt 45 und einen Umfangsabschnitt 46 aufweisen. Für die Kopplung der Drehverstellung mit einer Axialverstellung besitzt der Umfangsabschnitt 46 eine Rampe 47 zum Erzeugen einer Steigung. Passend ist die Ausbuchtung 19 gemäß Figur 15 durch zwei Stege 52 gebildet, die am Kragen 29 der Abdeckkappe 6 radial nach innen vorstehen und sich diametral gegenüberliegen.

Im montierten Zustand der Türdrückergarnitur 2 ist die Positionierplatte 9 an der Montageplatte 5 drehfest festgelegt. Hierzu kann die Positionierplatte 9 gemäß den Figuren 5 bis 8 einen oder mehrere axial abstehende Vorsprünge 23 aufweisen. Komplementär dazu kann die Montageplatte 5 eine entsprechende Anzahl an axialen Vertiefungen 24 aufweisen. Im gezeigten Beispiel sind genau vier Vorsprünge 23 an der Positionierplatte 9 ausgebildet. Komplementär dazu besitzt die Montageplatte 5 genau vier Vertiefungen 24 an dazu komplementären Positionen. Zum drehfesten Festlegen der Positionierplatte 9 an der Montageplatte 5 greifen die Vorsprünge 23 axial in die Vertiefungen 24 ein und erzeugen dadurch in der Umfangsrichtung 13 eine formschlüssige Verbindung.

Gemäß Figur 8 weist die Positionierplatte 9 randseitig zumindest eine radiale Aussparung 25 auf. Im gezeigten Beispiel weist die Positionierplatte 9 zwei derartige Aussparungen 25 auf, die sich diametral gegenüberliegen. Die jeweilige Aussparung 25 erstreckt sich in der Umfangsrichtung 13 zwischen einem ersten Endanschlag 26 und einem zweiten Endanschlag 27. Komplementär zur jeweiligen Aussparung 25 besitzt die Abdeckkappe 6 gemäß Figur 15 zumindest einen Nocken 28. Im hier gezeigten Beispiel weist die Abdeckkappe 6 zwei derartige Nocken 28 auf, die mit jeweils einer der Aussparungen 25 zusammenwirken und die sich hierfür diametral gegenüberliegen. In Figur 15 ist nur der untere Nocken 28 erkennbar. Der diametral gegenüberliegende oberen Nocken ist in Figur 15 durch den umlaufenden Kragen 29 der Abdeckkappe 6 verdeckt. Der jeweilige Nocken 28 greift radial in die jeweilige Aussparung 25 ein, derart, dass eine Drehverstellung zwischen der Abdeckkappe 6 und der Positionierplatte 9 durch die beiden Endanschläge 26, 27 begrenzt ist. Zweckmäßig kann dabei vorgesehen sein, dass die Abdeckkappe 6 bezüglich der Positionierplatte 9 zwischen einer ersten Endstellung, in welcher der jeweilige Nocken 28 am jeweiligen ersten Endanschlag 26 anliegt, und einer zweiten Endstellung verdrehbar ist, in welcher der jeweilige Nocken 28 am jeweiligen zweiten Endanschlag 27 anliegt. In der ersten Endstellung ist die Abdeckkappe 6 über die drehfest an der Montageplatte 5 festgelegte Positionierplatte 9 so ausgerichtet, dass die Einbuchtung 18 mit der Ausbuchtung 19 axial miteinander in Eingriff bringbar sind. Dies entspricht der Offenstellung des Bajonettverschlusses 17. In der zweiten Endstellung ist dagegen die Abdeckkappe 6 relativ zur Positionierplatte 9 und damit relativ zur Montageplatte 5 so weit verdreht, dass der Bajonettverschluss 17 seine Schließstellung einnimmt.

Gemäß den Figuren 1 bis 7 und insbesondere gemäß den Figuren 9 bis 11 und 16 umfasst die Mehrkantaufnahme 12 eine Aufnahmeöffnung 30, einen die Aufnahmeöffnung 30 koaxial zur Schwenkachse 8 einfassenden Aufnahmebereich 31 und eine Klemmhülse 32, die in die Aufnahmeöffnung 30 axial eingesetzt ist und in die der Mehrkantstift 7 axial einsteckbar ist. Diese Klemmhülse 32 ist dabei so konfiguriert, dass beim Einstecken des Mehrkantstifts 7 in die Klemmhülse 32 die Klemmhülse 32 zwischen dem Mehrkantstift 7 und dem Aufnahmebereich 31 geklemmt wird, wodurch eine Klemmkraft erzeugt wird, die den Mehrkantstift 7 im Aufnahmebereich 31 axialfest festlegt. Der Aufnahmebereich 31 ist hier ein Bestandteil des Türdrückers 4 und kann beispielsweise die weiter oben genannten Axialschlitze 16 aufweisen, über die der Anschlagring 11 drehfest mit dem Türdrücker 4 gekoppelt ist.

Gemäß Figur 9 kann die Klemmhülse 32 an ihrer radialen Innenseite mehrere Längserhebungen 33 aufweisen, die radial nach innen vorstehen und sich axial erstrecken. Beim axialen Einsetzen oder Einpressen des Mehrkantstifts 7 in die Klemmhülse 32 wird die Klemmhülse 32, insbesondere im Bereich der Längserhebungen 33, verformt, zumindest elastisch. Insbesondere kann sich dabei auch eine plastische Verformung der Klemmhülse 32 einstellen. Hierdurch kann eine hohe Klemmkraft realisiert werden, die den Mehrkantstift 7 durch Reibschluss und Kraftschluss in der Klemmhülse 32 axial festlegt, wobei gleichzeitig die Klemmhülse 32 im Aufnahmebereich 31 und damit am Türdrücker 4 ebenfalls durch Reibschluss und Kraftschluss festgelegt wird.

Der Türdrücker 4 besitzt einen koaxial zur Schwenkachse 8 verlaufenden Lagerabschnitt 34, an dem die Mehrkantaufnahme 12 ausgebildet ist. Insbesondere weist dieser Lagerabschnitt 34 den Aufnahmebereich 31 und/oder die Axialschlitze 16 auf. Außerdem weist der Türdrücker 4 einen quer vom Lageranschnitt 34 abstehenden Griffabschnitt 35 auf, der hier bügelförmig konfiguriert ist. Bei einer anderen Ausführungsform kann der Griffabschnitt 35 auch als Knauf oder Drehknauf oder Drehgriff ausgestaltet sein.

Gemäß Figur 8 kann die Positionierplatte 9 einen Anschlagnocken 36 aufweisen, der in der Ausgangsstellung am ersten Anschlag 14 des Anschlagrings 11 anliegt. Beim hier gezeigten Beispiel weist der Anschlagring 11 außerdem einen zweiten Anschlag 37 auf, der eine Schwenkbetätigung des Türdrückers 4 auf eine vorbestimmte Betätigungsstellung begrenzt, in welcher der Türdrücker 4 maximal verschwenkt ist. Mit anderen Worten, der zweite Anschlag 37 definiert diese Betätigungsstellung. Zweckmäßig kann hierzu vorgesehen sein, dass der Anschlagnocken 36 der Positionierplatte 9 hier in der Betätigungsstellung am zweiten Anschlag 37 anliegt. Da einerseits der Anschlagring 11 drehfest mit dem Türdrücker 4 gekoppelt ist und andererseits die Positionierplatte 9 drehfest mit der Montageplatte 5 gekoppelt ist, wird der unbetätigte Türdrücker 4 durch die Rückstellkraft der Feder 10 selbsttätig in die Ausgangsstellung verstellt. Drehmomente, die der Nutzer auf den Türdrücker 4 einleitet, werden über die Montageplatte 5 an der Tür abgestützt.

Die Feder 10 ist hier als Spiralfeder konfiguriert. Zur drehfesten Abstützung der Feder 10 am Türdrücker 4 kann die Feder 10 radial innen ein nach innen abgewinkeltes inneres Federende 42 aufweisen, das im montierten Zustand in einen der Axialschlitze 16 des Türdrückers 4 eingreift. Radial außen kann die Feder 10 ein nach außen abgewinkelte äußeres Federende 43 aufweisen, das sich ebenfalls am Anschlagnocken 36 der Positionierplatte 9 abstützt.

Zum Montieren des Türdrückersatzes 1 an einer Tür 48, die gemäß Figur 11 eine erste Türseite 50 und eine von der ersten Türseite 50 abgewandte zweite Türseite 51 aufweist, wird zunächst die zweite Türdrückergarnitur 3 auf der zweiten Türseite 51 an der Tür 48 angebracht, und zwar derart, dass der Mehrkantstift 7 durch die Tür 48 und gegebenenfalls durch das Türschloss 49 hindurch geführt ist und an der ersten Türseite 50 axial vorsteht. Anschließend kann die erste Türdrückergarnitur 2 auf der ersten Türseite 50 an der Tür 48 angebracht werden. Das Montieren der ersten Türdrückergarnitur 2 erfolgt dadurch, dass zuerst die Montageplatte 5 der ersten Türdrückergarnitur 2 durch die Tür 48 hindurch an der Montageplatte 5 der zweiten Türdrückergarnitur 3 befestigt wird. Hierzu können beispielsweise Schrauben 38 zum Einsatz kommen, die in den Figuren 1 bis 4 dargestellt sind. Alle anderen Komponenten der ersten Türdrückergarnitur 2 bilden eine Montageeinheit 39, bei der die Abdeckkappe 6 und die Positionierplatte 9 drehbar am Türdrücker 4 angeordnet sind und bei der der Anschlagring 11 drehfest am Türdrücker 4 angeordnet ist. Außerdem spannt die Feder 10 die Positionierplatte 9 relativ zum Türdrücker 4 in die Ausgangsstellung vor, sodass innerhalb der Montageeinheit 39 die Ausgangsstellung vorliegt. Die einzelnen Komponenten sind am Türdrücker 4 mittels eines Sicherungsrings 40 axial gesichert, der sich über eine Scheibe 41 am Anschlagring 11 axial abstützt.

Beim Anbringen der Montageeinheit 39 wird der Türdrücker 4 der ersten Türdrückergarnitur 2 auf den Mehrkantstift 7 axial aufgesteckt, derart, dass der Mehrkantstift 7 in die Mehrkantaufnahme 12 axial eindringt. Der Türdrücker 4 nimmt dabei die Ausgangsstellung ein. Außerdem nimmt die Abdeckkappe 6 ihre erste Endstellung ein, in der die Einbuchtung 18 mit der Ausbuchtung 19 so aufeinander ausgerichtet sind, dass sich die Offenstellung des Bajonettverschlusses 17 ergibt, sodass die Einbuchtung 18 mit der Ausbuchtung 19 axial in Eingriff gebracht werden kann. Gleichzeitig ist dabei die Positionierplatte 9 relativ zur Montageplatte 5 bezüglich der Drehlage so ausgerichtet, dass die Vorsprünge 23 der Positionierplatte 9 axial deckungsgleich zu den Vertiefungen 24 der Montageplatte 5 ausgerichtet sind und darin axial eingreifen können. Dadurch wird die Positionierplatte 9 drehfest an der Montageplatte 5 festgelegt. Im Anschluss daran kann nun die Abdeckkappe 6 um die Schwenkachse 8 verdreht werden, also in Umfangsrichtung 13 verdreht werden, derart, dass der Bajonettverschluss 17 in seine Schließstellung überführt wird. Gleichzeitig wird dadurch bei entsprechender Steigung in der Einbuchtung 18 eine finale Axialverstellung zwischen der Abdeckkappe 6 und damit der gesamten Montageeinheit 39 relativ zur Montageplatte 5 erzeugt.

Sofern wie hier vorgeschlagen die Klemmhülse 32 zum Einsatz kommt, sind keine zusätzlichen Maßnahmen zum Festlegen der ersten Türdrückergarnitur 2 an Mehrkantstift 7 erforderlich, sodass nach vollständigem Verdrehen der Abdeckkappe 6 bis in die Schließstellung der Montagevorgang abgeschlossen ist.

Sofern der Bajonettverschluss 17 mit der Raste 20 ausgestattet ist, kann der Monteur die Abdeckkappe 6 so lange in der Umfangsrichtung 13 drehen, bis die Raste 20 hörbar und/oder fühlbar einrastet und damit das Erreichen der Schließstellung des Bajonettverschlusses 17 signalisiert.

## Patentansprüche

1. Türdrückergarnitur (2) für einen Türdrückersatz (1) zum Betätigen eines Türschlosses (49) einer Tür (48),
- mit einem Türdrücker (4), der koaxial zu einer Schwenkachse (8) des Türdrückers (2) eine Mehrkantaufnahme (12) zum Aufnehmen eines Mehrkantstifts (7) aufweist,
- mit einer Abdeckkappe (6), die am Türdrücker (4) bezüglich der Schwenkachse (8) drehbar und axialfest angeordnet ist,
- mit einer Positionierplatte (9), die am Türdrücker (4) bezüglich der Schwenkachse (8) drehbar und axialfest angeordnet ist,
- mit einem Anschlagring (11), der bezüglich der Schwenkachse (8) drehfest mit dem Türdrücker (4) verbunden ist und der einen eine unbetätigte Ausgangsstellung des Türdrückers (4) in einer Umfangsrichtung (13) definierenden ersten Anschlag (14) aufweist,
- mit einer Montageplatte (5), die bezüglich der Schwenkachse (8) drehfest und axialfest an der Tür festlegbar ist und die das eine von Einbuchtung (18) und Ausbuchtung (19) eines Bajonettverschlusses (17) aufweist,
**dadurch gekennzeichnet,**
- **dass** die Abdeckkappe (6) relativ zur Positionierplatte (9) um die Schwenkachse (8) drehbar ist,
- **dass** die Abdeckkappe (6) das andere von Einbuchtung (18) und Ausbuchtung (19) des Bajonettverschlusses (17) aufweist, so dass die Abdeckkappe (6) mittels des Bajonettverschlusses (17) an der Montageplatte (5) bezüglich der Schwenkachse (8) axialfest festgelegt ist oder festlegbar ist,
- **dass** die Positionierplatte (9) bezüglich der Schwenkachse (8) drehfest an der Montageplatte (5) festgelegt ist oder festlegbar ist.

2. Türdrückergarnitur (2) nach Anspruch 1,
**dadurch gekennzeichnet,**
- **dass** der Bajonettverschluss (17) eine Raste (20) aufweist, die eine Schließstellung des Bajonettverschlusses (17) sichert, derart, dass die Abdecckappe (6) an der Montageplatte (5) bezüglich der Schwenkachse (8) drehfest festgelegt ist.

3. Türdrückergarnitur (2) nach Anspruch 2,
**dadurch gekennzeichnet,**
- **dass** die Raste (20) eine Klinke (21), die an der Montageplatte (5) ausgebildet und bezüglich der Schwenkachse (8) radial federelastisch konfiguriert ist, und eine Rastöffnung (22) aufweist, die an der Abdeckkappe (6) ausgebildet ist und in die die Klinke (21) zum Sichern der Abdeckkappe (6) gegen ein Verdrehen gegenüber der Montageplatte (5) bezüglich der Schwenkachse (8) radial eingreift.

4. Türdrückergarnitur (2) nach einem der vorhergehenden Ansprüche,
**dadurch gekennzeichnet,**
- **dass** die Einbuchtung (18) des Bajonettverschlusses (17) an der Montageplatte (5) ausgebildet ist,
- **dass** die Ausbuchtung (19) des Bajonettverschlusses (17) an der Abdecckappe (6) ausgebildet ist.

5. Türdrückergarnitur (2) nach einem der vorhergehenden Ansprüche,
**dadurch gekennzeichnet,**
- **dass** der Bajonettverschluss (17) so konfiguriert ist, dass eine Drehbewegung der Abdeckkappe (6) bezüglich der Schwenkachse (8) eine Axialbewegung der Abdeckkappe (6) bezüglich der Schwenkachse (8) relativ zur Montageplatte (5) erzwingt.

6. Türdrückergarnitur (2) nach einem der vorhergehenden Ansprüche,
**dadurch gekennzeichnet,**
- **dass** die Positionierplatte (9) zum drehfesten Festlegen der Positionierplatte (9) an der Montageplatte (5) einen oder mehrere Vorsprünge (23) aufweist, die jeweils in eine dazu komplementäre Vertiefung (24) bezüglich der Schwenkachse (8) axial eingreifen, die an der Montageplatte (5) ausgebildet ist.

7. Türdrückergarnitur (2) nach einem der vorhergehenden Ansprüche,
**dadurch gekennzeichnet,**
- **dass** die Positionierplatte (9) randseitig wenigstens eine bezüglich der Schwenkachse (8) radiale Aussparung (25) aufweist, die sich in der Umfangsrichtung (13) zwischen einem ersten Endanschlag (26) und einem zweiten Endanschlag (27) erstreckt,
- **dass** die Abdeckkappe (6) wenigstens einen Nocken (28) aufweist, der radial in die Aussparung (25) eingreift, derart, dass eine Drehverstellung bezüglich der Schwenkachse (8) zwischen der Abdeckkappe (6) und der Positionierplatte (9) durch die beiden Endanschläge (26, 27) begrenzt ist.

8. Türdrückergarnitur (2) nach Anspruch 7,
**dadurch gekennzeichnet,**
- **dass** die Abdeckkappe (6) relativ zur Positionierplatte (9) zwischen einer ersten Endstellung, in der die Einbuchtung (18) und die Ausbuchtung (19) des Bajonettverschlusses (17) axial miteinander in Eingriff bringbar sind, und einer zweiten Endstellung verdrehbar ist, in welcher der Bajonettverschluss (17) seine Schließstellung einnimmt,
- **dass** der Nocken (28) in der ersten Endstellung am ersten Endanschlag (26) anliegt und in der zweiten Endstellung am zweiten Endanschlag (27) anliegt.

9. Türdrückergarnitur (2) nach einem der vorhergehenden Ansprüche,
**dadurch gekennzeichnet,**
- **dass** die Mehrkantaufnahme (12) eine Aufnahmeöffnung (30), einen die Aufnahmeöffnung (30) koaxial zur Schwenkachse (8) einfassenden Aufnahmebereich (31) und eine in die Aufnahmeöffnung (30) bezüglich der Schwenkachse (8) axial eingesetzte Klemmhülse (32) aufweist, in die der Mehrkantstift (7) bezüglich der Schwenkachse (8) axial einsteckbar ist,
- **dass** die Klemmhülse (32) so konfiguriert ist, dass beim Einstecken des Mehrkantstifts (7) in die Klemmhülse (32) die Klemmhülse (32) zwischen dem Mehrkantstift (7) und dem Aufnahmebereich (31) geklemmt wird und der Mehrkantstift (7) im Aufnahmebereich (31) durch Klemmkraft axial gehalten ist.

10. Türdrückergarnitur (2) nach einem der vorhergehenden Ansprüche,
**dadurch gekennzeichnet,**
- **dass** der Türdrücker (4) einen koaxial zur Schwenkachse (8) verlaufenden, die Mehrkantaufnahme (12) aufweisenden Lagerabschnitt (34) und einen quer vom Lageranschnitt (34) abstehenden Griffabschnitt (35) aufweist.

11. Türdrückergarnitur (2) nach einem der vorhergehenden Ansprüche,
**dadurch gekennzeichnet,**
- **dass** die Positionierplatte (9) einen Anschlagnocken (36) aufweist, der in der Ausgangsstellung des Türdrückers (4) am ersten Anschlag (14) des Anschlagrings (11) anliegt.

12. Türdrückergarnitur (2) nach Anspruch 11,
**dadurch gekennzeichnet,**
- **dass** der Anschlagring (11) einen zweiten Anschlag (37) aufweist, der eine die Schwenkbetätigung des Türdrückers (4) begrenzende Betätigungsstellung definiert,
- **dass** der Anschlagnocken (36) in der Betätigungsstellung am zweiten Anschlag (37) anliegt.

13. Türdrückergarnitur (2) nach Anspruch 11 oder 12,
**dadurch gekennzeichnet,**
- **dass** die Türdrückergarnitur (2) eine Feder (10) aufweist, die sich bezüglich der Schwenkachse (8) in der Umfangsrichtung (13) einerseits am Türdrücker (4) und andererseits an der Positionierplatte (9) abstützt und die den Türdrücker (4) in der Umfangsrichtung (13) in die unbetätigte Ausgangsstellung vorspannt,
- **dass** sich die Feder (10) in der Umfangsrichtung (13) über den Anschlagnocken (36) an der Positionierplatte (9) abstützt.

14. Türdrückersatz (1) zum Betätigen eines Türschlosses (49) einer Tür (48),
- mit einer ersten Türdrückergarnitur (2) und einer zweien Türdrückergarnitur (3), die jeweils einen Türdrücker (4), eine Montageplatte (5) und eine Abdeckkappe (6) aufweisen,
- wobei die erste Türdrückergarnitur (2) nach einem der vorhergehenden Ansprüche ausgestaltet ist,
- wobei die zweite Türdrückergarnitur (3) den Mehrkantstift (7) aufweist, der mit dem Türdrücker (4) der zweiten Türdrückergarnitur (3) drehfest und axialfest verbunden ist,
- wobei die Montageplatte (5) der ersten Türdrückergarnitur (2) durch die Tür hindurch an der Montageplatte (5) der zweiten Türdrückergarnitur (3) befestigbar oder befestigt ist.

15. Verfahren zum Montieren einer Türdrückergarnitur (2) nach einem der Ansprüche 1 bis 13 an einer Tür (48),
- bei dem die Montageplatte (5) an der Tür (48) koaxial zu einem Mehrkantstift (7) angebracht wird,
- bei dem der Türdrücker (4) auf den Mehrkantstift (7) so aufgesteckt wird, dass der Mehrkantstift (7) in die Mehrkantaufnahme (12) eindringt,
- bei dem in der Ausgangsstellung des Türdrückers (4) beim Bajonettverschluss (17) die Einbuchtung (18) mit der Ausbuchtung (19) in Eingriff gebracht wird und die Positionierplatte (9) drehfest an der Montageplatte (5) festgelegt wird,
- bei dem die Abdeckkappe (6) um die Schwenkachse (8) verdreht wird, derart, dass der Bajonettverschluss (17) in seine Schließstellung verstellt wird.

16. Verfahren zum Montieren eines Türdrückersatzes (1) nach Anspruch 14 an einer Tür (48), die eine erste Türseite (50) und eine von der ersten Türseite (50) abgewandte zweite Türseite (51) aufweist,
- bei dem die zweite Türdrückergarnitur (3) auf der zweiten Türseite (51) an der Tür (48) angebracht wird, derart, dass der Mehrkantstift (7) an der ersten Türseite (50) vorsteht,
- bei dem die erste Türdrückergarnitur (2) auf der ersten Türseite (50) an der Tür (48) angebracht wird, derart,
- dass zuerst die Montageplatte (5) der ersten Türdrückergarnitur (2) durch die Tür (48) hindurch an der Montageplatte (5) der zweiten Türdrückergarnitur (3) befestigt wird,
- dass danach der Türdrücker (4) der ersten Türdrückergarnitur (2) auf den Mehrkantstift (7) so aufgesteckt wird, dass der Mehrkantstift (7) in die Mehrkantaufnahme (12) eindringt,
- dass in der Ausgangsstellung des Türdrückers (4) beim Bajonettverschluss (17) die Einbuchtung (18) mit der Ausbuchtung (19) in Eingriff gebracht wird und die Positionierplatte (9) drehfest an der Montageplatte (9) festgelegt wird,
- dass die Abdeckkappe (6) um die Schwenkachse (8) verdreht wird, derart, dass der Bajonettverschluss (17) in seine Schließstellung verstellt wird.
